# EUROPÄISCHE PATENTSCHRIFT

(11) **EP 1 591 390 B1**
(45) Veröffentlichungstag und Bekanntmachung des Hinweises auf die Patenterteilung: **27.02.2008**
(21) Anmeldenummer: 05103314.0
(22) Anmeldetag: 25.04.2005
(51) Int. Cl.: B65H 18/26

(54) **Wickelmaschine zum kontinuierlichen Aufwickeln einer Materialbahn**
Reeling machine for continuous winding of a web material
Bobineuse pour le bobinage continu d'une bande de matériau

(30) Priorität: 26.04.2004 DE 102004020322
(43) Veröffentlichungstag der Anmeldung: 02.11.2005
(73) Patentinhaber: Voith Patent GmbH, 89522 Heidenheim (DE)
(72) Erfinder: Kaipf, Walter, 89437 Haunsheim (DE)
(74) Vertreter: Kunze, Klaus

(56) Entgegenhaltungen:
- DE-A1- 10 023 057
- US-A- 5 836 500
- US-A1- 2002 042 332
- US-A1- 2002 145 072

## Beschreibung

Die Erfindung betrifft eine Wickelmaschine zum kontinuierlichen Aufwickeln einer Materialbahn, insbesondere einer Papier- oder Kartonbahn, auf einen Tambour zu einer Wickelrolle, mit einer Tragtrommel, die mit der Wickelrolle einen Ni (Wickelspalt) bildet, mit einer mindestens eine Transporteinrichtung umfassenden Lagerung, die den Tambour entlang einer bevorzugterweise horizontalen Führungsbahn führt, und mit einer im unteren Bereich der Wickelmaschine angebrachten Luftabquetschvorrichtung, die bei Erreichen einer gewünschten Schichtdicke an die Wickelrolle mittels mindestens einer Bewegungseinrichtung anlegbar ist.

Derartige Wickelmaschinen sind beispielsweise aus der europäischen Patentschrift EP 0 483 092 B1 oder aus der PCT-Offenlegungsschrift WO 98/52858 A1 des Anmelders hinlänglich bekannt und werden insbesondere in Maschinen zur Herstellung oder zur Veredelung von Materialbahnen, wie beispielsweise Papier oder Karton, benutzt.

Bei modernen Wickelkonzepten für Materialbahnen ist es heute notwendig, zur Vorbereitung eines Tambourwechsels den Tambour mit der beinahe voll bewickelten Wickelrolle ("Fertigtambour") in eine Endposition (Tambourwechselposition) zu bringen, in welcher dann kein Wirkkontakt, kein so genannter Nip, zwischen der Tragtrommel und der Wickelrolle mehr besteht. In dieser Zeit, in der kein Nip mehr besteht, muss durch geeignete Maßnahmen sichergestellt werden, dass keine Lufteinschlüsse zwischen den einzelnen Lagen der beinahe voll bewickelten Wickelrolle entstehen. Weiterhin muss sowohl die "eingewickelte" Bahnspannung als auch die Linienkraft aufrecht erhalten bleiben, um so auch im äußeren Bereich der Wickelrolle die gewünschte Wickelqualität gewährleisten zu können. Das dabei entstehende Problem wird umso größer, je schneller die Wickelmaschinen betrieben werden (derzeitige Größenordnung 1.500 bis 2.500 m/min) und je größer die hergestellten Durchmesser der Fertigtamboure sind (derzeitige Größenordnung 2,5 bis 4,5 m).

In einer Wickelmaschine der beschriebenen Art ist bereits versucht worden, dieses Problem zu lösen, wie in der deutschen Offenlegungsschrift DE 44 01 804 A1 des Anmelders offenbart ist. Es ist dort eine Einrichtung vorgesehen, umfassend eine Andrückwalze mit einem elastischen Überzug, die an eine, von einer Tragtrommel entfernte Wickelrolle mittels eines pneumatischen Antriebs andrückbar ist. Diese Einrichtung dient dem Zweck, das Entstehen von Lufteinschlüssen zwischen den einzelnen Lagen der Wickelrolle durch Aufrechterhaltung der Linienkraft zu unterbinden und die während des Tambourwechsels "eingewickelte" Bahnspannung aufrecht zu erhalten.

Die dargestellte Andrückwalze besitzt jedoch den gravierenden Nachteil, dass sie einer Durchbiegung aufgrund ihres Eigengewichts unterliegt, die Wickelrolle, zum Beispiel aufgrund unterschiedlicher Papierdicke, über die Breite mehr oder weniger stark von einer idealen Zylinderform abweicht und die Andrückwalze sich deshalb nicht gleichmäßig bei Aufrechterhaltung einer Mindest-Linienkraft an die Oberflächenkontur der beinahe voll bewickelten Wickelrolle über die Bahnbreite hinweg anlegen kann. Als Folge ergibt sich hieraus, dass das Entstehen von Lufteinschlüssen zwischen den äußeren Lagen der beinahe voll bewickelten Wickelrolle nicht mehr vollständig vermieden werden kann.

Weiterhin ist aus der deutschen Offenlegungsschrift DE 100 23 057 A1 des Anmelders eine Wickelmaschine zum kontinuierlichen Aufwickeln einer Materialbahn, insbesondere einer Papier- oder Kartonbahn, auf einen Tambour zu einer Wickelrolle bekannt. Diese Wickelmaschine umfasst eine mit der Wickelrolle einen Nip bildende Tragtrommel, mindestens eine eine Transporteinrichtung umfassende Lagerung, die den Tambour entlang einer bevorzugterweise horizontalen Führungsbahn führt, und eine im unteren Bereich der Wickelmaschine angebrachte Luftabquetschvorrichtung, die an die Wickelrolle anlegbar ist. Die Luftabquetschvorrichtung ist als ein anlegbares Trägerprofil mit mittels Lagern nebeneinander exzentrisch gelagerten Segmentrollen ausgebildet, wobei sich im Innern des Trägerprofils ein von mindestens einer Druckquelle mit einem Druckmedium gefüllter und von einem Führungsrohr umgebener Schlauch befindet, auf dem die nicht rotierbaren Lagerbuchsen der Lager mittels jeweils mindestens eines Kraftübertragungselements zentral abgestützt sind.

Die dargestellte Luftabquetschvorrichtung weist jedoch folgende Nachteile auf: sie ist sehr aufwendig in ihrer Herstellung und somit teuer in der Beschaffung, ihre Segmentrollen sind weder sektionsweise noch vollständig antreibbar.

Es ist also Aufgabe der Erfindung, eine Wickelmaschine der eingangs genannten Art derart zu verbessern, dass ein gewünschter, vorzugsweise gleichmäßiger Linienkraftverlauf zwischen angelegter Luftabquetschvorrichtung und Oberflächenkontur der beinahe voll bewickelten Wickelrolle über die Bahnbreite hinweg gegeben ist.

Diese Aufgabe wird bei einer Wickelmaschine der eingangs genannten Art erfindungsgemäß dadurch gelöst, dass die anlegbare Luftabquetschvorrichtung aus mehreren nebeneinander gelagerten Segmentrollen besteht, die jeweils stirnseitig mittels Lagereinheiten auf einem maschinenbreiten Trägerprofil angeordnet sind, wobei die Lagereinheiten profilseitig jeweils eine Gelenklagerung und eine nachgiebige Lagerung aufweisen.

Hierdurch ergibt sich der Vorteil, dass die jeweilige Gelenklagerung eine exakte Positionierung der entsprechenden Segmentrolle gewährleistet, wohingegen die jeweilige nachgiebige Lagerung eine automatische und individuelle Anstellbarkeit der entsprechenden Segmentrolle im notwendigen Anstellbereich an die Oberflächenkontur der beinahe voll bewickelten Wickelrolle ermöglicht. Dadurch wird die Möglichkeit geschaffen, einen gewünschten, vorzugsweise gleichmäßigen Linienkraftverlauf zwischen angelegten Segmentrollen, das heißt angelegter Luftabquetschvorrichtung und Oberflächenkontur der beinahe voll bewickelten Wickelrolle über die Bahnbreite hinweg zu gewährleisten. Etwaige Unebenheiten in der Oberflächenkontur der beinahe voll bewickelten Wickelrolle, insbesondere in den Randbereichen, werden durch ein automatisches Anstellen der einzelnen Segmentrollen ausgeglichen. Somit werden örtlich unterschiedliche Anpresskräfte vermieden. Der technische Aufbau der erfindungsgemäßen Luftabquetschvorrichtung ergibt ferner ein in hohem Maße selbstdämpfendes System, welches von der Materialbahn beziehungsweise von der Wickelrolle induzierte Schwingungen weitestgehend eliminiert.

In einer insbesondere zur Nachrüstung an bestehenden Wickelmaschinen geeigneten Ausführungsform weisen die Lagereinheiten profilseitig jeweils zwei Lagerplatten auf, die mittels der jeweiligen Gelenklagerung und der jeweiligen nachgiebigen Lagerung miteinander verbunden sind . Die eine Lagerplatte ist auf dem Trägerprofil angebracht, insbesondere lösbar mittels Verschraubungen oder unlösbar mittels Schweißungen, wohingegen die andere Lagerplatte eine zwischen zwei Segmentrollen angeordnete Lagerwand samt Lagerauge trägt, insbesondere mittels Schweißungen. Diese Ausführungsform zeichnet sich insbesondere durch ein hohes Maß an Flexibilität und Steifigkeit aus.

Eine einfachere, insbesondere für neue Wickelmaschinen geeignete Ausführungsform weist eine jeweilige Gelenklagerung auf, die unmittelbar an einer zwischen zwei Segmentrollen angeordneten Lagerwand und an dem maschinenbreiten Trägerprofil angeordnet ist. Diese Ausführungsform erbringt insbesondere kosten- und gewichtsmäßige Vorteile.

Damit eine optimale Anlegung der Segmentrolle an die Oberflächenkontur der beinahe voll bewickelten Wickelrolle möglich wird, ist die Gelenklagerung bevorzugt auf der der Wickelrolle zugewandten Seite der Lagereinheit und die nachgiebige Lagerung bevorzugt auf der der Wickelrolle abgewandten Seite der Lagereinheit angeordnet. Überdies ergibt sich hierdurch eine möglichst kleine Streubreite der gegebenenfalls versetzten Anlegelinien der Segmentrollen an die genannte Oberflächenkontur.

Die Gelenklagerung ist bevorzugt als Scharnierlagerung ausgebildet, da diese art der Lagerung gewisse Vorteile hinsichtlich Betriebssicherheit und Wartungsbedarf mit sich bringt.

Die nachgiebige Lagerung umfasst in bevorzugter Ausführung ein vorzugsweise geschlossenes Federsystem, insbesondere eine Schrauben- oder Blattfeder, eine vorzugsweise geschlossene Dämpfungseinheit, insbesondere einen Stoßdämpfer, oder eine regelbare Kolbeneinheit mit hydraulischer oder pneumatischer Beaufschlagung. Diese Arten der nachgiebigen Lagerung erfüllen die an sie gestellten Anforderungen bei günstigen Beschaffungskosten, geringen Betriebskosten und hoher Betriebssicherheit.

Beim Einsatz regelbarer nachgiebiger Lagerungen sind dieselbige bevorzugt über die Maschinenbreite hinweg sektioniert, wobei in den einzelnen Sektionen unterschiedliche Wirkkräfte erzeugbar sind. Die Erzeugung der unterschiedlichen Wirkkräfte wird insbesondere durch eine an sich bekannte Regeleinheit veranlasst und überwacht. Die einzelnen Sektionen können wiederum gruppenweise geregelt werden, beispielsweise symmetrisch zur Materialbahn. Durch die Erzeugung unterschiedlicher Wirkkräfte in den einzelnen Sektionen lässt sich überdies ein gewünschtes Druckprofil einstellen, welches insbesondere bei NCR-Papieren und/oder bei nicht exakt zylindrischen Wickelrollen von Vorteil ist. Das Druckprofil kann insbesondere auch zur Verdrängung von möglicherweise eingeschlossener Luft nach außen zu den Rändern der Wickelrolle hin dienen, beispielsweise bei größeren Wirkkräften im Bereich der Bahnmitte und kleineren Wirkkräften in den beiden Randbereichen.

Damit zwischen zwei benachbarten Segmentrollen keine Geschwindigkeitsdifferenzen entstehen, sind sie vorzugsweise mit einer Achsenkupplung miteinander koppelbar. Damit entstehen zumindest bereichsweise gleiche Umfangsgeschwindigkeiten an den Segmentrollen. Weiterhin können über gekoppelte Segmentrollen auch Umfangskräfte auf die Wickelrolle übertragen werden, die beispielsweise zum Abbremsen der Wickelrolle verwendet werden können.

Im Rahmen einer optimalen Ausgestaltung der Luftabquetschvorrichtung sind die Segmentrollen bevorzugt mittels mindestens einer vorzugsweise stirnseitig der Luftabquetschvorrichtung angeordneten Antriebseinheit antreibbar. Damit können die Segmentrollen auch vor Anlegung an die Oberflächenkontur auf die Umfangsgeschwindigkeit derselbigen vorbeschleunigt werden, so dass wiederum ein sanftes, das heißt ruckloses Anlegen der Segmentrollen ermöglicht wird.

Hinsichtlich der technologischen Anforderungen an die Luftabquetschvorrichtung ist es vorteilhaft, wenn die Segmentrolle einen Durchmesser im Bereich von 200 bis 500 mm, vorzugsweise von 250 bis 350 mm, aufweist. Die Breite der einzelnen Segmentrollen kann in einem Bereich von 200 bis 2.500 mm variieren, je nachdem, ob über die ganze Breite der Materialbahn eine Vergleichmäßigung der Anpresskraft (kleine Breitenbereiche) oder nur an den beiden Rändern der Materialbahn ein Ausgleich stattfinden soll (großer Breitenbereich in der Bahnmitte, kleine Breitenbereiche an den Bahnrändern). Diese Maße gewährleisten, dass die Materialbahn aufgrund des Wirkens der Luftabquetschvorrichtung keinerlei Schädigungen, beispielsweise Rillen oder sonstige Markierungen, und Eigenschaftsveränderungen, beispielsweise Glanzstellen, erfährt.

Weiterhin ist es zwecks größtmöglicher Vermeidung von Luftaufstauungen vor der Luftabquetschvorrichtung von Vorteil, wenn die Segmentrolle eine gummierte und/oder gerillte Oberfläche aufweist. Die gummierte Oberfläche der Segmentrolle weist in bevorzugter Weise eine Härte im Bereich von 50 bis 200 P&J (Pussy & Jones), vorzugsweise von 80 bis 120 P&J (Pussy & Jones), auf.

Unter konstruktiven beziehungsweise fertigungstechnischen Aspekten ist das Trägerprofil bevorzugt ein Trägerrohr mit einem rechteckigen und/oder quadratischen Rohrquerschnitt.

Um eine größtmögliche Vermeidung von Lufteinschlüssen zwischen den einzelnen Lagen der Wickelrolle zu erreichen, ist die Luftabquetschvorrichtung in einem Umfangsbereich an die Mantelfläche der Wickelrolle anlegbar, der zumindest vom Auflaufpunkt der Materialbahn auf die Mantelfläche der Wickelrolle bis zum vertikalen Tiefpunkt der Wickelrolle reicht. Vor- und nachgelagerte Stellen erbringen einen Effektivitätsverlust hinsichtlich der genannten Vermeidung.

Hinsichtlich Runability und Wirkungsgrad der Wickelmaschine ist es von Vorteil, ja sogar notwendig, die Luftabquetschvorrichtung vor Öffnung des Nips zwischen der Tragtrommel und der Wickelrolle an die Wickelrolle anzulegen, um Lufteinschlüsse und/oder einen seitlichen Verlauf der Materialbahn zu vermeiden.

Die Luftabquetschvorrichtung ist im Wesentlichen linear, vorzugsweise horizontal und/oder vertikal, und/oder im Wesentlichen entlang einer Kontur eines Kreissegments anlegbar. Diese Anlegebewegungen ergeben in der Praxis hinsichtlich ihrer Regelungen und bewegter Masse beziehungsweise Massenänderungen Vorteile.

Von Vorteil ist auch, dass bei Ausbildung eines Wirkbereichs zwischen der Wickelrolle und der Luftabquetschvorrichtung die übergeordnete Wirkkraft im Wirkbereich durch eine Verlagerung der Luftabquetschvorrichtung regelbar ist. Hierdurch wird ein gutes, bis in die letzten Wickellagen vorliegendes Wickelergebnis, das heißt eine Wickelrolle mit einer definierten, gleichmäßigen Wickelhärte über die gesamte Wickeldauer, erzielt, da eine Feinstregulierung der Wirkkraft im Wirkbereich zwischen der Wickelrolle und der Luftabquetschvorrichtung auch während der abschließenden Wickelphase, in der kein Nip zwischen der Tragtrommel und der Wickelrolle mehr vorliegt, möglich ist.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen
- Figur 1:: eine schematische Seitenansicht einer Wickelmaschine mit erfindungsgemäßer Luftabquetschvorrichtung während der Hauptwickelphase;
- Figur 2:: eine schematisierte Seitenansicht einer Wickelmaschine mit erfindungsgemäßer Luftabquetschvorrichtung während der Endwickelphase;
- Figur 3:: eine schematische Darstellung (Querschnitt) der erfindungsgemäßen Luftabquetschvorrichtung; und
- Figur 4:: eine schematische und teilweise Darstellung (Längsschnitt) der erfindungsgemäßen Luftabquetschvorrichtung.

Die in Figur 1 in schematisierter Form dargestellte Wickelmaschine 1 zum kontinuierlichen Aufwickeln einer Materialbahn 2, insbesondere einer Papier- oder Kartonbahn, auf einen Tambour 3 zu einer Wickelrolle 4 umfasst eine auch als Anpresstrommel oder Stützwalze bezeichnete Tragtrommel 5, die entweder starr gelagert oder entlang einer gedachten, gestrichelt dargestellten horizontalen Geraden G mittels einer nicht dargestellten Anpresseinrichtung verlagerbar ist (Doppelpfeil P1) und von einem Antrieb, im dargestellten Fall von einem Zentrumsantrieb, angetrieben ist. Die verschiedenen Lagerungs- und Bewegungsarten für die Tragtrommel 5 sind insbesondere in der deutschen Offenlegungsschrift DE 198 07 897 A1 des Anmelder s offenbart ; ihr Inhalt wird hiermit zum Gegenstand dieser Beschreibung gemacht.

Die Materialbahn 2 wird entweder aus einem hier nicht dargestellten Glättwerk oder auch einer hier ebenfalls nicht dargestellten Trockenpartie einer Papier- oder Kartonmaschine herausgeführt, umschlingt dann zunächst eine nicht dargestellte Breitstreckwalze und läuft sodann in Pfeilrichtung auf der Mantelfläche 6 der Tragtrommel 5 auf, umschlingt die Mantelfläche 6 der Tragtrommel 5 um einen gewissen Winkel (Umfangsbereich) bis zum Ablösen durch die entstehende Wickelrolle 4. Das Ablösen der Materialbahn 2 von der Tragtrommel 5 und das Überführen auf die entstehende Wickelrolle 4 geschieht im so genannten Nip (Wickelspalt) 7, der sich während der Hauptwickelphase zwischen der Tragtrommel 5 und der Wickelrolle 4 ausbildet.

Die Wickelrolle 4 wird mittels einer nicht dargestellten Hubeinrichtung einer verfahrbaren Transporteinrichtung in die mit dem Pfeil P2 gekennzeichnete Bewegungsrichtung geführt. Die Transporteinrichtung kann beispielsweise von einem Spindelantrieb gebildet werden, der ein von einem Elektromotor angetriebene Gewindespindel umfasst. Die Transporteinrichtung dient zum Halten und Führen des auf den bevorzugterweise horizontalen Schienen (Führungsbahn) 9 aufliegenden Tambours 3 der Wickelrolle 4. Eine Vorrichtung zum Regeln der im Nip 7 entstehenden Linienkraft L während der Hauptwickelphase ist beispielsweise in der bereits genannten deutschen Offenlegungsschrift DE 198 07 897 A1 des Anmelders offenbart. In der in Figur 1 dargestellten Hauptwickelphase wird ein leerer Tambour ("Leertambour") 8 von einer nicht dargestellten Haltevorrichtung in einem Abstand von der Tragtrommel 5 gehalten ("Bereitschaftsposition").

Im unteren Bereich der Wickelmaschine 1 ist in strichpunktierter Form eine Luftabquetschvorrichtung 10 dargestellt, die während der dargestellten Hauptwickelphase in keinem Wirkverhältnis mit der Wickelrolle 4 steht. Sie steht vielmehr in einer Warteposition. Die Luftabquetschvorrichtung 10 kann mit allgemein bekannten Mechanismen sowohl im wesentlichen linear (Pfeile), vorzugsweise horizontal und/oder vertikal, als auch im wesentlichen entlang einer Kontor eines Kreissegments (Pfeil) bewegt werden und sie ist bei Erreichen einer gewünschten Schichtdicke S an die Wickelrolle 4 mittels mindestens einer bekannten Bewegungseinrichtung anlegbar.

Die Figur 2 zeigt eine schematisierte Seitenansicht einer Wickelmaschine 1 mit erfindungsgemäßer Luftabquetschvorrichtung 10 während der Endwickelphase. Während dieser Endwickelphase wird die Wickelrolle 4 mit der bereits beschriebenen Transporteinrichtung von der Tragtrommel 5 unter Auflösung des Nips und unter Ausbildung eines freien Bahnzugs weg bewegt. Zeitlich versetzt wird dann der bisher in einem Abstand von der Tragtrommel 5 gehaltene leere Tambour 8 von der nicht dargestellten Haltevorrichtung auf die Tragtrommel 5 mit Ausbildung eines neuen Nips 7 aufgesetzt. Mit der nicht dargestellten Bahntrennung beginnt dann die Anwickelphase für den leeren Tambour 8, wobei die Wickelrolle 4 dann nicht mehr bewickelt wird und horizontal (Pfeil P2) in eine Endposition E (Tambourwechselposition) bewegt wird.

Die Figur 3 zeigt eine schematische Darstellung (Querschnitt) der erfindungsgemäßen Luftabquetschvorrichtung 10.

Die an die Wickelrolle 4 anlegbare Luftabquetschvorrichtung 10 besteht aus mehreren nebeneinander gelagerten Segmentrollen 11, die jeweils stirnseitig mittels Lagereinheiten 12 auf einem maschinenbreiten Trägerprofil 13 angeordnet sind, wobei die Lagereinheiten 12 profilseitig jeweils eine Gelenklagerung 14, vorzugsweise in Ausgestaltung einer Scharnierlagerung, und eine nachgiebige Lagerung 15 mit einem bevorzugten Verstellweg V (Pfeil) im Bereich von 1 bis 30 mm, vorzugsweise von 2 bis 15 mm, aufweisen.

Die Lagereinheiten 12 weisen profilseitig jeweils zwei Lagerplatten 16.1, 16.2 auf, wobei die untere Lagerplatte 16.1 auf dem Trägerprofil 13 angebracht ist und wobei die obere Lagerplatte 16.2 eine zwischen zwei Segmentrollen 11 angeordnete Lagerwand 17 samt Lagerauge 18 trägt. Die beiden Lagerplatten 16.1, 16.2 sind mittels der jeweiligen Gelenklagerung 14 und der jeweiligen nachgiebigen Lagerung 15 miteinander verbunden, wobei die Gelenklagerung 14 auf der der Wickelrolle 4 zugewandten Seite der Lagereinheit 12 angeordnet ist und wobei die nachgiebige Lagerung 15 auf der der Wickelrolle 4 abgewandten Seite der Lagereinheit 12 angeordnet ist. Die Lagerplatten 16.1, 16.2 können sich selbstverständlich auch über mindestens zwei benachbarte Segmentrollen 11 erstrecken.

In weiterer, jedoch nicht dargestellter Form kann die jeweilige Gelenklagerung auch unmittelbar an einer zwischen zwei Segmentrollen angeordneten Lagerwand und an dem maschinenbreiten Trägerprofil angeordnet sein.

Die nachgiebige Lagerung 15 umfasst ein vorzugsweise geschlossenes Federsystem 19, insbesondere eine Schrauben- oder Blattfeder. Sie kann jedoch auch eine vorzugsweise geschlossene Dämpfungseinheit, insbesondere einen Stoßdämpfer, oder eine regelbare Kolbeneinheit mit hydraulischer oder pneumatischer Beaufschlagung umfassen.

Das Trägerprofil 13 ist gemäß der Darstellung der Figur 3 ein Trägerrohr mit einem rechteckigen und/oder quadratischen Rohrquerschnitt. Es kann jedoch auch einen polygonen Rohrquerschnitt aufweisen, sofern der Anwendungsfall dies zulässt.

In der Figur 3 ist erkennbar, dass die Luftabquetschvorrichtung 10 in einem Umfangsbereich U an die Mantelfläche 20 der Wickelrolle 4 im Wesentlichen linear, vorzugsweise horizontal und/oder vertikal, und/oder im Wesentlichen entlang einer Kontur eines Kreissegments anlegbar ist. Der Umfangsbereich U reicht zumindest vom Auflaufpunkt A der Materialbahn 2 auf die Mantelfläche 20 der Wickelrolle 4 bis zum vertikalen Tiefpunkt T der Wickelrolle 4.

Die Luftabquetschvorrichtung 10 ist vor Öffnung des Nips 7 (Figur 1) zwischen der Tragtrommel 5 und der Wickelrolle 4 an die Wickelrolle 4 anlegbar.

Sofort bei Ausbildung eines Wirkbereichs W zwischen der Wickelrolle 4 und der Luftabquetschvorrichtung 10 (Figur 2) wird die übergeordnete Wirkkraft K im Wirkbereich W durch eine Verlagerung der Luftabquetschvorrichtung 10 geregelt. Ein solcher Regelkreis gehört zum Wissensbereich des Durchschnittsfachmanns und ist beispielsweise in der bereits genannten deutschen Offenlegungsschrift DE 198 07 897 A1 des Anmelders für eine Tragtrommel offenbart. Die Luftabquetschvorrichtung 10 wird unter Beibehaltung der übergeordneten Wirkkraft K im Wirkbereich W zur Wickelrolle 4 verlagert. Die Verlagerung wird erst bevorzugt dann beendet, wenn die Wickelrolle 4 horizontal (Pfeil P2) ihre Endposition E (Tambourwechselposition) erreicht hat.

Die Figur 4 zeigt eine schematische und teilweise Darstellung (Längsschnitt) der erfindungsgemäßen Luftabquetschvorrichtung 10.

Die anlegbare Luftabquetschvorrichtung 10 besteht, wie bereits erwähnt, aus mehreren nebeneinander gelagerten Segmentrollen 11, die jeweils stirnseitig mittels Lagereinheiten 12 (Doppel-Lagereinheit zwischen zwei Segmentrollen 11, Einfach-Lagereinheit an endseitiger Segmentrolle 11) auf einem nicht dargestellten maschinenbreiten Trägerprofil angeordnet sind. Die Lagereinheiten 12 weisen profilseitig jeweils zwei Lagerplatten auf, wobei lediglich die obere Lagerplatte 16.2 dargestellt ist, die eine zwischen zwei Segmentrollen 11 angeordnete Lagerwand 17 samt Lagerauge 18 trägt. Die beiden Segmentrollen 11 endseitig der Luftabquetschvorrichtung 10 sind lediglich einfach in einer Lagerwand 17 samt Lagerauge 18 gelagert.

Zwei benachbarte Segmentrollen 11 sind in einer gemeinsamen Lagerhülse 21 mittels Wälzlagern 22 gelagert und mit einer Achsenkupplung 23 bekannter Bauart miteinander koppelbar.

Weiterhin sind die Segmentrollen 11 mittels mindestens einer vorzugsweise stirnseitig der Luftabquetschvorrichtung 10 angeordneten Antriebseinheit 24 antreib - bar, wobei in der Figur 4 lediglich die Antriebsscheibe 25 der nicht explizit dargestellten Antriebseinheit 24 dargestellt ist; die Antriebsscheibe 25 kann jedoch auch als Antriebsritzel ausgebildet sein. Damit können die Segmentrollen 11 auch vor Anlegung an die Oberflächenkontur der beinahe voll bewickelten Wickelrolle 4 auf die Umfangsgeschwindigkeit derselbigen vorbeschleunigt werden, so dass wiederum ein sanftes, das heißt ruckloses Anlegen der Segmentrollen 11 ermöglicht wird.

Die Segmentrollen 11 weisen einen Durchmesser D im Bereich von 200 bis 500 mm, vorzugsweise von 250 bis 350 mm, und eine Breite B in einem Bereich von 200 bis 2.500 mm auf.

Weiterhin weisen die Segmentrollen 11 gummierte (Figur 3) und/oder gerillte Oberflächen 26 auf; natürlich können sie auch ebene Oberflächen 26 aufweisen. Die gummierten Oberflächen 26 der Segmentrollen 11 weisen bevorzugt eine Härte H im Bereich von 50 bis 200 P&J, vorzugsweise von 80 bis 120 P&J, auf.

Die nachgiebigen und nicht detailliert dargestellten Lagerungen der Lagereinheiten 12 können über die Maschinenbreite hinweg sektioniert sein, wobei in den einzelnen Sektionen durch unterschiedliche Wirkkräfte K (gestrichelte Linien) an den Lagereinheiten 12 unterschiedliche Anpressdrücke in den einzelnen Sektionen erzeugbar sind. Die Erzeugung der unterschiedlichen Wirkkräfte K wird bevorzugt durch eine an sich bekannte Regeleinheit 27 veranlasst und überwacht.

Zusammenfassend ist festzuhalten, dass durch die Erfindung eine Wickelmaschine der eingangs genannten Art derart verbessert wird, dass ein gewünschter, vorzugsweise gleichmäßiger Linienkraftverlauf zwischen angelegter Luftabquetschvorrichtung und Oberflächenkontur der beinahe voll bewickelten Wickelrolle über die Bahnbreite hinweg gegeben ist.

### Bezugszeichenliste

- 1: Wickelmaschine
- 2: Materialbahn
- 3: Tambour
- 4: Wickelrolle
- 5: Tragtrommel
- 6: Mantelfläche (Tragtrommel)
- 7: Nip (Wickelspalt)
- 8: Leerer Tambour ("Leertambour")
- 9: Schiene (Führungsbahn)
- 10: Luftabquetschvorrichtung
- 11: Segmentrolle
- 12: Lagereinheit
- 13: Trägerprofil
- 14: Gelenklagerung
- 15: Nachgiebige Lagerung
- 16.1, 16.2: Lagerplatte
- 17: Lagerwand
- 18: Lagerauge
- 19: Federsystem
- 20: Mantelfläche (Wickelrolle)
- 21: Lagerhülse
- 22: Wälzlager
- 23: Achsenkupplung
- 24: Antriebseinheit
- 25: Antriebsscheibe
- 26: Oberfläche
- 27: Regeleinheit
- A: Auflaufpunkt
- B: Breite
- D: Durchmesser
- E: Endposition
- G: Horizontale Gerade
- H: Härte
- K: Wirkkraft (gestrichelte Linie)
- L: Linienkraft
- P1: Doppelpfeil
- P2: Pfeil
- S: Schichtdicke
- T: Tiefpunkt (Wickelrolle)
- U: Umfangsbereich (Wickelrolle)
- V: Verstellweg (Pfeil)
- W: Wirkbereich

## Patentansprüche

1. Wickelmaschine (1) zum kontinuierlichen Aufwickeln einer Materialbahn (2), insbesondere einer Papier- oder Kartonbahn, auf einen Tambour (3) zu einer Wickelrolle (4), mit einer Tragtrommel (5), die mit der Wickelrolle (4) einen Nip (7) bildet, mit einer mindestens eine Transporteinrichtung umfassenden Lagerung, die den Tambour (3) entlang einer bevorzugterweise horizontalen Führungsbahn (9) führt, mit einer im unteren Bereich der Wickelmaschine (1) angebrachten Luftabquetschvorrichtung (10), die bei Erreichen einer gewünschten Schichtdicke (S) an die Wickelrolle (4) mittels mindestens einer Bewegungseinrichtung anlegbar ist, wobei
die anlegbare Luftabquetschvorrichtung (10) aus mehreren nebeneinander gelagerten Segmentrollen (11) besteht, die jeweils stirnseitig mittels Lagereinheiten (12) auf einem maschinenbreiten Trägerprofil (13) angeordnet sind, **dadurch gekennzeichnet, dass** die Lagereinheiten (12) profilseitig jeweils eine Gelenklagerung (14) und eine nachgiebige Lagerung (15) aufweisen.

2. Wickelmaschine (1) nach Anspruch 1,
**dadurch gekennzeichnet,**
**dass** die Lagereinheiten (12) profilseitig jeweils zwei Lagerplatten (16.1, 16.2) aufweisen, wobei die eine Lagerplatte (16.1) auf dem Trägerprofil (13) angebracht ist und wobei die andere Lagerplatte (16.2) an einer zwischen zwei Segmentrollen (11) angeordnete Lagerwand (17) angeordnet ist, und
**dass** die beiden Lagerplatten (16.1, 16.2) mittels der jeweiligen Gelenklagerung (14) und der jeweiligen nachgiebigen Lagerung (15) miteinander verbunden sind.

3. Wickelmaschine (1) nach Anspruch 1,
**dadurch gekennzeichnet,**
**dass** die jeweilige Gelenklagerung (14) unmittelbar an einer zwischen zwei Segmentrollen (11) angeordneten Lagerwand (17) und an dem maschinenbreiten Trägerprofil (13) angeordnet ist.

4. Wickelmaschine (1) nach Anspruch 1, 2 oder 3,
**dadurch gekennzeichnet,**
**dass** die Gelenklagerung (14) auf der der Wickelrolle (4) zugewandten Seite der Lagereinheit (12) angeordnet ist und
**dass** die nachgiebige Lagerung (15) auf der der Wickelrolle (4) abgewandten Seite der Lagereinheit (12) angeordnet ist.

5. Wickelmaschine (1) nach einem der vorhergehenden Ansprüche,
**dadurch gekennzeichnet,**
**dass** die Gelenklagerung (14) als Scharnierlagerung ausgebildet ist.

6. Wickelmaschine (1) nach einem der vorhergehenden Ansprüche,
**dadurch gekennzeichnet,**
**dass** die nachgiebige Lagerung (15) ein vorzugsweise geschlossenes Federsystem (19), insbesondere eine Schrauben- oder Blattfeder, umfasst.

7. Wickelmaschine (1) nach einem der Ansprüche 1 bis 5,
**dadurch gekennzeichnet,**
**dass** die nachgiebige Lagerung (15) eine vorzugsweise geschlossene Dämpfungseinheit, insbesondere einen Stoßdämpfer, umfasst.

8. Wickelmaschine (1) nach einem der Ansprüche 1 bis 5,
**dadurch gekennzeichnet,**
**dass** die nachgiebige Lagerung (15) eine regelbare Kolbeneinheit mit hydraulischer oder pneumatischer Beaufschlagung umfasst.

9. Wickelmaschine (1) nach Anspruch 8,
**dadurch gekennzeichnet,**
**dass** die nachgiebigen Lagerung en (15) über die Maschinenbreite hinweg sektioniert sind und
**dass** in den einzelnen Sektionen unterschiedliche Wirkkräfte (K) erzeugbar sind.

10. Wickelmaschine (1) nach einem der vorhergehenden Ansprüche,
**dadurch gekennzeichnet,**
**dass** zwei benachbarte Segmentrollen (11) vorzugsweise mit einer Achsenkupplung (23) miteinander koppelbar sind.

11. Wickelmaschine (1) nach einem der vorhergehenden Ansprüche,
**dadurch gekennzeichnet,**
**dass** die Segmentrollen (11) mittels mindestens einer vorzugsweise stirnseitig der Luftabquetschvorrichtung (10) angeordneten Antriebseinheit (24) antreibbar sind.

12. Wickelmaschine (1) nach einem der vorhergehenden Ansprüche,
**dadurch gekennzeichnet,**
**dass** die Segmentrolle (11) einen Durchmesser (D) im Bereich von 200 bis 500 mm, vorzugsweise von 250 bis 350 mm, aufweist.

13. Wickelmaschine (1) nach einem der vorhergehenden Ansprüche,
**dadurch gekennzeichnet,**
**dass** die Segmentrolle (11) eine Breite (B) im Bereich von 200 bis 2.500 mm, aufweist.

14. Wickelmaschine (1) nach einem der vorhergehenden Ansprüche,
**dadurch gekennzeichnet,**
**dass** die Segmentrolle (11) eine gummierte und/oder gerillte Oberfläche (26) aufweist.

15. Wickelmaschine (1) nach Anspruch 14,
**dadurch gekennzeichnet,**
**dass** die gummierte Oberfläche (26) eine Härte (H) im Bereich von 50 bis 200 P&J, vorzugsweise von 80 bis 120 P&J, aufweist.

16. Wickelmaschine (1) nach einem der vorhergehenden Ansprüche,
**dadurch gekennzeichnet,**
**dass** das Trägerprofil (13) ein Trägerrohr mit einem rechteckigen und/oder quadratischen Rohrquerschnitt ist.

17. Wickelmaschine (1) nach einem der vorhergehenden Ansprüche,
**dadurch gekennzeichnet,**
**dass** die Luftabquetschvorrichtung (10) in einem Umfangsbereich (U) an die Mantelfläche (20) der Wickelrolle (4) anlegbar ist, der zumindest vom Auflaufpunkt (A) der Materialbahn (2) auf die Mantelfläche (20) der Wickelrolle (4) bis zum vertikalen Tiefpunkt (T) der Wickelrolle (4) reicht.

18. Wickelmaschine (1) nach einem der vorhergehenden Ansprüche,
**dadurch gekennzeichnet,**
**dass** die Luftabquetschvorrichtung (10) vor Öffnung des Nips (7) zwischen der Tragtrommel (5) und der Wickelrolle (4) an die Wickelrolle (4) anlegbar ist.

19. Wickelmaschine (1) nach einem der vorhergehenden Ansprüche,
**dadurch gekennzeichnet,**
**dass** die Luftabquetschvorrichtung (10) im Wesentlichen linear, vorzugsweise vertikal, anlegbar ist.

20. Wickelmaschine (1) nach einem der Ansprüche 1 bis 18,
**dadurch gekennzeichnet,**
**dass** die Luftabquetschvorrichtung (10) im Wesentlichen entlang einer Kontur eines Kreissegments anlegbar ist.

21. Wickelmaschine (1) nach einem der vorhergehenden Ansprüche,
**dadurch gekennzeichnet,**
**dass** bei Ausbildung eines Wirkbereichs (W) zwischen der Wickelrolle (4) und der Luftabquetschvorrichtung (10) die übergeordnete Wirkkraft (K) im Wirkbereich (W) durch eine Verlagerung der Luftabquetschvorrichtung (10) regelbar ist.

## Claims

1. Winding machine (1) for continuously winding a material web (2), in particular a paper or board web, on to a spool (3) to form a wound reel (4), having a carrier drum (5) which forms a nip (7) with the wound reel (4), having a mounting which comprises at least one transport device which guides the spool (3) along a preferably horizontal guide track (9), having a device (10) for squeezing out air, which is fitted in the lower region of the winding machine (1) and which can be set on the wound reel (4) by means of at least one movement device when a desired layer thickness (S) has been reached, the device (10) for squeezing out air, which can be set on, comprising a plurality of segment rollers (11) which are mounted beside one another and in each case at the ends are arranged by means of bearing units (12) on a machine-width carrier profile (13),
**characterized in that**
the bearing units (12) each have on the profile side an articulated mounting (14) and a compliant mounting (15).

2. Winding machine (1) according to Claim 1,
**characterized in that**
the bearing units (12) on the profile side each have two bearing plates (16.1, 16.2), one bearing plate (16.1) being fitted to the carrier profile (13) and the other bearing plate (16.2) being arranged on a bearing wall (17) arranged between two segment rollers (11), and
**in that** the two bearing plates (16.1, 16.2) are connected to each other by means of the respective articulated mounting (14) and the respective compliant mounting (15).

3. Winding machine (1) according to Claim 1,
**characterized in that**
the respective articulated mounting (14) is arranged directly on a bearing wall (17) arranged between two segment rollers (11) and on the machine-width carrier profile (13).

4. Winding machine (1) according to Claim 1, 2 or 3,
**characterized in that**
the articulated mounting (14) is arranged on the side of the bearing unit (12) that faces the wound reel (4), and
**in that** the compliant mounting (15) is arranged on the side of the bearing unit (12) that faces away from the wound reel (4).

5. Winding machine (1) according to one of the preceding claims,
**characterized in that**
the articulated mounting (14) is constructed as a hinged mounting.

6. Winding machine (1) according to one of the preceding claims,
**characterized in that**
the compliant mounting (15) comprises a preferably self-contained spring system (19), in particular a helical or leaf spring.

7. Winding machine (1) according to one of Claims 1 to 5,
**characterized in that**
the compliant mounting (15) comprises a preferably self-contained damping unit, in particular a shock absorber.

8. Winding machine (1) according to one of Claims 1 to 5,
**characterized in that**
the compliant mounting (15) comprises a controllable piston unit with hydraulic or pneumatic loading.

9. Winding machine (1) according to Claim 8,
**characterized in that**
the compliant mountings (15) are sectioned over the machine width, and
**in that** different effective forces (K) can be produced in the individual sections.

10. Winding machine (1) according to one of the preceding claims,
**characterized in that**
two adjacent segment rollers (11) can be coupled to each other, preferably by means of a shaft coupling (23).

11. Winding machine (1) according to one of the preceding claims,
**characterized in that**
the segment rollers (11) can be driven by means of at least one drive unit (24), preferably arranged at the end of the device (10) for squeezing out air.

12. Winding machine (1) according to one of the preceding claims,
**characterized in that**
the segment roller (11) has a diameter (D) in the range from 200 to 500 mm, preferably from 250 to 350 mm.

13. Winding machine (1) according to one of the preceding claims,
**characterized in that**
the segment roller (11) has a width (B) in the range from 200 to 2500 mm.

14. Winding machine (1) according to one of the preceding claims,
**characterized in that**
the segment roller (11) has a rubber-covered and/or grooved surface (26).

15. Winding machine (1) according to Claim 14,
**characterized in that**
the rubber-covered surface (26) has a hardness (H) in the range from 50 to 200 P&J, preferably from 80 to 120 P&J.

16. Winding machine (1) according to one of the preceding claims,
**characterized in that**
the carrier profile (13) is a carrier tube with a rectangular and/or square tube cross section.

17. Winding machine (1) according to one of the preceding claims,
**characterized in that**
the device (10) for squeezing out air can be set on the circumferential surface (20) of the wound reel (4) in a circumferential region (U) which reaches at least from the point (A) at which the material web (2) runs onto the circumferential surface (20) of the wound reel (4) as far as the vertical low point (T) of the wound reel (4).

18. Winding machine (1) according to one of the preceding claims,
**characterized in that**
the device (10) for squeezing out air can be set on the wound reel (4) before the opening of the nip (7) between the carrier drum (5) and the wound reel (4).

19. Winding machine (1) according to one of the preceding claims,
**characterized in that**
the device (10) for squeezing out air can be set on substantially linearly, preferably vertically.

20. Winding machine (1) according to one of Claims 1 to 18,
**characterized in that**
the device (10) for squeezing out air can be set on substantially along the contour of a circular segment.

21. Winding machine (1) according to one of the preceding claims,
**characterized in that**
during the formation of an active region (W) between the wound reel (4) and the device (10) for squeezing out air, the higher-order effective force (K) in the active region (W) can be controlled by means of a displacement of the device (10) for squeezing out air.

## Revendications

1. Bobineuse (1) pour l'enroulement continu d'une bande de matériau (2) sur un tambour (3), notamment d'une bande de papier ou de carton, en vue de produire une bobine (4), comprenant un cylindre porteur (5) qui forme avec la bobine (4) un pinçage (7), comprenant un support sur palier avec au moins un dispositif de transport et conduisant le tambour (3) le long d'une trajectoire de guidage (9) de préférence horizontale, et comprenant un dispositif d'écrasement d'air (10) monté dans la région inférieure de la bobineuse (1), lequel peut être appliqué contre la bobine (4) au moyen d'au moins un dispositif de déplacement une fois qu'une épaisseur de couche (S) souhaitée est atteinte,
le dispositif d'écrasement d'air (10) se composant de plusieurs rouleaux segmentés (11) montés les uns à côté des autres qui sont disposés à chaque fois du côté frontal au moyen d'unités de support (12) sur un profilé de support (13) de la largeur de la machine,
**caractérisée en ce que**
les unités de support (12) présentent, du côté du profilé, un support sur palier articulé (14) respectif et un support sur palier flexible (15).

2. Bobineuse (1) selon la revendication 1,
**caractérisée en ce que**
les unités de support (12) présentent, du côté du profilé, à chaque fois deux plaques de support (16.1, 16.2), l'une des plaques de support (16.1) étant montée sur le profilé de support (13) et l'autre plaque de support (16.2) étant disposée sur une paroi de support (17) disposée entre deux rouleaux segmentés (11), et **en ce que** les deux plaques de support (16.1, 16.2) sont connectées l'une à l'autre au moyen du support sur palier articulé (14) respectif et du support sur palier flexible (15) respectif.

3. Bobineuse (1) selon la revendication 1,
**caractérisée en ce que**
le support sur palier articulé (14) respectif est disposé directement sur une paroi de support (17) disposée entre deux rouleaux segmentés (11) et sur le profilé de support (13) de la largeur de la machine.

4. Bobineuse (1) selon la revendication 1, 2 ou 3,
**caractérisée en ce que**
le support sur palier articulé (14) est disposé sur le côté de l'unité de support (12) tourné vers la bobine (4) et
**en ce que** le support sur palier flexible (15) est disposé du côté de l'unité de support (12) opposé à la bobine (4).

5. Bobineuse (1) selon l'une quelconque des revendications précédentes,
**caractérisée en ce que**
le support sur palier articulé (14) est réalisé sous la forme d'un support sur palier à charnière.

6. Bobineuse (1) selon l'une quelconque des revendications précédentes,
**caractérisée en ce que**
le support sur palier flexible (15) comprend un système de ressort (19) de préférence fermé, notamment un ressort à boudin ou à lame.

7. Bobineuse (1) selon l'une quelconque des revendications 1 à 5,
**caractérisée en ce que**
le support sur palier flexible (15) comprend une unité d'amortissement de préférence fermée, notamment un pare-chocs.

8. Bobineuse (1) selon l'une quelconque des revendications 1 à 5,
**caractérisée en ce que**
le support sur palier flexible (15) comprend une unité à piston réglable à commande hydraulique ou pneumatique.

9. Bobineuse (1) selon la revendication 8,
**caractérisée en ce que**
les supports sur palier flexibles (15) sont répartis en sections sur toute la largeur de la machine et
**en ce que** différentes forces d'action (K) peuvent être produites dans les sections individuelles.

10. Bobineuse (1) selon l'une quelconque des revendications précédentes,
**caractérisée en ce que**
deux rouleaux segmentés adjacents (11) peuvent être accouplés l'un à l'autre de préférence avec un accouplement d'axe (23).

11. Bobineuse (1) selon l'une quelconque des revendications précédentes,
**caractérisée en ce que**
les rouleaux segmentés (11) peuvent être entraînés au moyen d'au moins une unité d'entraînement (24) disposée de préférence du côté frontal du dispositif d'écrasement d'air (10).

12. Bobineuse (1) selon l'une quelconque des revendications précédentes,
**caractérisée en ce que**
le rouleau segmenté (11) présente un diamètre (D) de l'ordre de 200 à 500 mm, de préférence de 250 à 350 mm.

13. Bobineuse (1) selon l'une quelconque des revendications précédentes,
**caractérisée en ce que**
le rouleau segmenté (11) présente une largeur (B) de l'ordre de 200 à 2500 mm.

14. Bobineuse (1) selon l'une quelconque des revendications précédentes,
**caractérisée en ce que**
le rouleau segmenté (11) présente une surface gommée et/ou rainurée (26).

15. Bobineuse (1) selon la revendication 14,
**caractérisée en ce que**
la surface gommée (26) présente une dureté (H) de l'ordre de 50 à 200 P&J, de préférence de 80 à 120 P&J.

16. Bobineuse (1) selon l'une quelconque des revendications précédentes,
**caractérisée en ce que**
le profilé de support (13) est un tube de support avec une section transversale de tube rectangulaire et/ou carrée.

17. Bobineuse (1) selon l'une quelconque des revendications précédentes,
**caractérisée en ce que**
le dispositif d'écrasement d'air (10) peut être appliqué dans une région périphérique (U) contre la surface d'enveloppe (20) de la bobine (4), qui s'étend au moins depuis le point d'entrée (A) de la bande de matériau (2) sur la surface d'enveloppe (20) de la bobine (4) jusqu'au point du minimum vertical (T) de la bobine (4).

18. Bobineuse (1) selon l'une quelconque des revendications précédentes,
**caractérisée en ce que**
le dispositif d'écrasement d'air (10) peut être appliqué contre la bobine (4) avant l'ouverture du pinçage (7) entre le cylindre porteur (5) et la bobine (4).

19. Bobineuse (1) selon l'une quelconque des revendications précédentes,
**caractérisée en ce que**
le dispositif d'écrasement d'air (10) peut être appliqué essentiellement linéairement, de préférence verticalement.

20. Bobineuse (1) selon l'une quelconque des revendications 1 à 18,
**caractérisée en ce que**
le dispositif d'écrasement d'air (10) peut être appliqué essentiellement le long d'un contour d'un segment circulaire.

21. Bobineuse (1) selon l'une quelconque des revendications précédentes,
**caractérisée en ce que**
lors de la réalisation d'une plage d'action (W) entre la bobine (4) et le dispositif d'écrasement d'air (10), la force d'action principale (K) dans la plage d'action (W) peut être réglée par un décalage du dispositif d'écrasement d'air (10).
